# EUROPÄISCHE PATENTSCHRIFT

(11) **EP 2 093 361 B1**
(45) Veröffentlichungstag und Bekanntmachung des Hinweises auf die Patenterteilung: **14.03.2018**
(21) Anmeldenummer: 09001935.7
(22) Anmeldetag: 12.02.2009
(51) Int. Cl.: E05D 3/14, E05F 5/10, E05D 15/46, E05F 1/12, E05D 13/00

(54) **Befestigungsvorrichtung**
Attachment device
Dispositif de fixation

(30) Priorität: 25.02.2008 DE 102008010770
(43) Veröffentlichungstag der Anmeldung: 26.08.2009
(73) Patentinhaber: Kesseböhmer Holding KG, 49152 Bad Essen (DE)
(72) Erfinder: Kreyenkamp, Reiner, 49152 Bad Essen (DE); Schnier, Heiko, 49152 Bad Essen (DE); Telthörster, Dirk, 32257 Bünde (DE)
(74) Vertreter: Pott, Ulrich

(56) Entgegenhaltungen:
- EP-A1- 0 535 866
- EP-A1- 1 375 797
- EP-A2- 1 818 491
- WO-A1-2006/113953
- DE-A1- 10 159 140
- US-A1- 2002 189 052

## Beschreibung

Die Erfindung bezieht sich auf eine Befestigungsvorrichtung zur Verbindung eines schwenkbaren Möbelteils mit einem Viergelenk, wobei das Viergelenk ein erstes Befestigungsstück zur Befestigung an dem schwenkbaren Möbelteil und ein zweites Befestigungsstück zur Festlegung an einem Möbelkorpus aufweist und zwischen den beiden Befestigungsstücken mehrere, in der Wirkungsweise eines Viergelenks an diesen gelagerte Schwenkhebel vorgesehen sind, wobei den Schwenkhebeln eine Dämpfungseinrichtung zugeordnet ist, wobei die Dämpfungseinrichtung sowohl in Öffnungs- als auch in Schließrichtung des schwenkbaren Möbelteils wirksam ist und dass sowohl die Schließ- als auch die Öffnungsdämpfung der Dämpfungseinrichtung über einen der Schwenkhebeln des Viergelenkes erfolgt.

Befestigungseinrichtungen der vorgenannten Art dienen insbesondere dazu, Frontelemente von Küchenoberschränken um eine horizontale Achse auf- und zuzuschwenken. Dazu sind Beschläge mit Viergelenken bekannt, die Schwenkhebel haben, an denen eine Dämpfungsvorrichtung angreifen kann. Dabei erfolgt die Schließdämpfung herkömmlicherweise durch separate Aufschlagdämpfer. Eine Öffnungsdämpfung ist integriert in einer Gasdruckfeder oder es sind Spiraldruckfederpakete bekannt, die einen zusätzlichen Aufschlagdämpfer für die Öffnungsdämpfung aufweisen. Die für die Schließ- und Öffnungsdämpfung erforderlichen Bauteile sind da erheblich.

Aus der DE 101 59 140 A1 ist eine Befestigungsvorrichtung der eingangs genannten Art bekannt.

Es ist Aufgabe der vorliegenden Erfindung, eine Befestigungsvorrichtung der eingangs dahingehend weiterzubilden, dass eine wirksame Schließ- und Öffnungsdämpfung bei geringem Aufwand zu realisieren ist.

Zur Lösung dieser Problemstellung zeichnet sich die Befestigungsvorrichtung der erfindungsgemäßen Bauart zunächst durch die im Anspruch 1 angegebenen Merkmale aus. Eine weitere Lösung dieser Problemstellung ist im Patentanspruch 2 angegeben.

Damit ist eine Befestigungseinrichtung zur Verfügung gestellt, bei der sowohl die Öffnungs- als auch die Schließdämpfung über ein- und dieselbe Dämpfungseinrichtung erfolgt. Die Dämpfungseinrichtung kommt während eines Schließ- oder Öffnungsvorganges jeweils aus der gedämpften Stellung, bewegt sich während der Öffnungs- oder Schließbewegung zunächst wieder aus dieser heraus und gelangt während der nachfolgenden Bewegungsphase wiederum in die gedämpfte Stellung hinein, so dass sich die Dämpfungseinrichtung in der jeweiligen Öffnungsendstellung und in der jeweiligen Schließendstellung in der gedämpften Stellung befindet. Es handelt sich somit um einen einfach wirkenden Dämpfer. Die Dämpfungseinrichtung ist mithin über den gesamten Weg einer Öffnungs- und Schließbewegung wirksam. Diese ist erfindungsgemäß einem einzigen der Schwenkhebel eines Viergelenkes zugeordnet, so dass auch Verbindungsteile zu zusätzlichen Schwenkhebeln entfallen. Denkbar, jedoch nicht erfindungsgemäß, ist es aber auch, die Betätigung der einen Dämpfungseinrichtung für das Öffnen durch einen Schwenkhebel vorzunehmen und die Betätigung für das Schließen durch den anderen Schwenkhebel. Dadurch ergibt sich zwar ein höherer Bauaufwand, aber die konstruktiven Möglichkeiten, verschiedene Dämpfungscharakteristiken für das Öffnen und Schließen durch unterschiedliche Anlaufkurven zu erreichen, werden dadurch verbessert.

Bevorzugtermaßen ist es ebenfalls möglich, die jeweilige Dämpfungscharakteristik über sich abrollende oder sich gleichende Kurvenelemente individuell anzupassen.

Eine lineare Krafteinwirkung auf den Dämpfer wird durch Kurvenelemente herbeigeführt, die an einem oder auch beiden Schwenkhebeln in der Nähe einer Grundplatte des Befestigungsstückes am Möbelteil vorgesehen sind. Zudem werden über eine zwischengeschaltete Kulisse Kräfte übertragen. Durch diese Anordnung ist es möglich, den Dämpfungsweg sowie die Dämpfungskraft über den gesamten Schwenkbereich des Möbelteils mit sanften Übergängen in jedem Bereich optimal einzustellen. Alternativ, jedoch nicht erfindungsgemäß, ist es je nach Hebelform oder Beschlagauslegung auch möglich, z. B. die Öffnungsdämpfung von dem einen Schwenkhebel und die Schließdämpfung von dem anderen Schwenkhebel auf ein- und dasselbe Dämpfungselement einzuleiten.

Die Dämpfungseinrichtung selbst kann einen linear wirkenden Dämpfer haben aber auch einen einseitig wirkenden Rotationsdämpfer. Gemäß Anspruch 2 wird vorgeschlagen eine Dämpfung zu realisieren, indem ein einseitig wirkender Rotationsdämpfer lagefest auf einer Grundplatte der Befestigungseinrichtung gegenüber dem Schwenkbereich eines Schwenkhebels befestigt ist. Der Schwenkhebel ist dabei so ausgeformt, dass er über seinen Drehpunkt hinausragt und ein äußeres Zahnsegment aufweist. Entsprechend ist auf der Seite des Schwenkhebels, die dem Dreh- bzw. Schwenklager zugeordnet ist, ein innen verzahntes Segment vorgesehen. Bei Schwenken des Schwenkhebels in die jeweiligen Schwenkendstellungen kommt jeweils auf der definierten Länge der Zahnsegmente der Eingriff mit dem Rotationsdämpfer und somit eine gezielte Dämpfung zustande. Die Segmente der Außenverzahnung und der Innenverzahnung sind an ein- und demselben Schwenkhebel ausgeführt, können nicht erfindungsgemäß aber auch jeweils an zwei verschiedenen Schwenkhebeln ausgeführt sein. Gemäß Anspruch 1 ist ein Schwenkhebel mit seinem vorderen Ende als kurvenförmige Nocke ausgebildet, die mit einem in einer Längsführung verschieblichen Kulissenteil zusammenwirkt, der wiederum mit einem Dämpfungselement in Wirkverbindung steht. Dabei durchläuft während einer Auf- und Zuschwenkbewegung das Kulissenteil über die Kurvenbahnsteuerung eine Totpunktlage, so dass das Dämpfungselement sowohl beim Schließen des schwenkbaren Möbelteils aber auch beim Öffnen des Möbelteils wirksam werden kann.

Es können zwei relativ schmale, aber ähnlich breite Schwenkhebel Anwendung finden, die sich in der Seitenansicht annähernd während der gesamten Schwenkbewegung überdecken bzw. überlappen, insbesondere zumindest in dem Bereich, in dem sie frei zugänglich, d. h. offen mit den Fingern erreichbar sind. Dabei verschiebt sich ein Schwenkhebel einmal links und einmal rechts um maximal eine Hebelbreite zu dem anderen während einer Schwenkbewegung, so dass angestrebt ist, dass niemals ein Spalt größer ca. 4 mm entsteht. Die Hebel bewegen sich in einer Parallelverschiebung zueinander, wobei es unerheblich ist, ob die Schwenkhebel eine gerade, gebogene, sichelförmige oder z. B. L-förmige Gestaltung haben.

Dabei ist eine Hebelbreite vorgesehen, die vorzugsweise etwa Zweidrittel bis der Hälfte des Höhenabstandes zwischen den Lagerstellen der beiden Schwenkhebel an dem Befestigungsstück des schwenkbaren Möbelteils entspricht. Die Schwenkhebel können platzsparend sehr flach ausgebildet sein und sind eng nebeneinander angeordnet und bewegen sich während ihrer Schwenkbewegung so eng nebeneinander her, dass auch aus dieser Richtung niemals ein Spalt größer ca. 4 mm entsteht. Somit ist in jeder Richtung ein wirksamer Fingerklemmschutz zur Verfügung gestellt und gleichzeitig wird eine maximale Nutzbreite im Schrankinneren gewährleistet.

Aus der Geschlossenstellung mit sich z. B. überdeckenden Hebeln kann während des Aufschwenkens ein Schwenkhebel dem anderen soweit vorauseilen, bis er ihn vollständig in einem Maximum überholt. Anschließend bewegt er sich entgegengesetzt auf den anderen Schwenkhebel wieder zu, wird deckungsgleich und schwenkt dann bis in die Schwenkendstellung auf der entgegengesetzten Seite mit seiner vollen Breite vorbei.

Eine lineare Krafteinwirkung auf den Dämpfer wird durch Kurvenelemente herbeigeführt, die an einem oder auch beiden Schwenkhebeln in der Nähe einer Grundplatte vorgesehen sind. Zudem ist es möglich, über eine zwischengeschaltete Kulisse Kräfte zu übertragen. Durch diese Anordnung ist es möglich, den Dämpfungsweg sowie die Dämpfungskraft über den gesamten Schwenkbereich des Möbelteils mit sanften Übergängen in jedem Bereich optimal einzustellen. Alternativ ist es je nach Hebelform oder Beschlagauslegung auch möglich, z. B. die Öffnungsdämpfung von dem einen Schwenkhebel und die Schließdämpfung von dem anderen Schwenkhebel auf ein- und dasselbe Dämpfungselement einzuleiten.

Bevorzugtermaßen ist auch noch eine Synchronisationsstange zwischen den an beiden Seiten des Möbelkorpus vorgesehenen Viergelenken vorgesehen. Diese Synchronisationsstange ist bevorzugtermaßen koaxial zu den Hauptlagerstellen auf einer Grundplatte der Befestigungseinrichtung vorgesehen. Dies sind die Lagerstellen des Schwenkhebels, die dem Möbelkorpus zugeordnet sind. Um wieder eine optimale Kraftübertragung sicherzustellen, ist eine Lagerbuchse aus z. B. einem Aluminiumstrangprofil vorgesehen, an der als Synchronisierungsstange ein an den Enden halbschalenförmig ausgeformtes Rohr festgelegt ist mit entsprechenden Abkröpfungen bzw. Aufweitungen nach außen, wodurch ein größerer Hebelarm zu realisieren ist. Die Festlegung kann über eine platzsparend zu realisierende Klemmung beispielsweise mittels einer Klemmschraube erfolgen. Damit ist eine große Momenten- bzw. Kraftübertragung möglich. Eine solche Drehpunktlagerung und gleichzeitige Synchronisierungsstangenfixierung kann problemlos auf einer sehr schmalen Breite untergebracht werden, so dass beim Einsatz einer Abdeckkappe nur ein rundes Rohr sichtbar ist. Die Abkröpfung bzw. angeformten Mitnehmerlaschen können in entsprechende muldenförmige Hinterschnitte in den Lagerbuchsen eingehakt werden. Durch eine Klemmschraube auf der der Mitnehmerlasche gegenüberliegenden Seite ist die Verbindung gesichert. Die Einschraubrichtung der Klemmschrauben kann dabei etwas schräg verlaufen, so dass sie bereits vor dem Einsetzen der Synchronisationsstange in den Lagerbuchsen eingedreht und die Klemmung mit wenigen Umdrehungen erfolgen kann.

Besonderer Vorteil einer solch gestalteten Synchronisierungsstange ist, dass diese auf der einen Seite sehr einfach baut und andererseits auch nach dem Montieren der Beschlagseitenteile im Korpus eingesetzt werden kann. Die Kraft bzw. Drehmomentübertragung erfolgt in direkter Nähe zum Schwenkhebel mit einem größeren Abstand der Verbindungsstelle zur Schwenkachse gegenüber dem Durchmesser der Synchronisierungsstange. Dabei liegt eine Kombination aus Kraftschluss und Formschluss vor.

Bevorzugt ist ebenfalls noch vorgesehen, dass zur Unterstützung der Auf- und Zuschwenkbewegung als Kraftspeicher ein Spiraldruckfederpaket vorgesehen ist, das werkzeuglos in den Beschlag eingerastet werden kann und jederzeit gefahrlos auszutauschen ist. Durch längenbegrenzte Führungsstangen kann das Druckfederpaket nicht weiter als die größtmögliche Auslenkung im Beschlag ausfahren. Mit einem solchen Beschlag können die Federkraftpakete unmittelbar vor dem Einrasten der Möbelfront bzw. auch danach montiert werden. Bekannte fest montierte ungesicherte Kraftpakete haben den großen Nachteil, dass die vorgespannte Feder ohne das Gegengewicht der Möbelfront bei ungeschickter Handhabung katapultartig hochschnellen können und erhebliche Verletzungen herbeiführen, was durch das vorbeschriebene Spiraldruckfederpaket vermieden ist.

Weitere Vorteile und Ausgestaltungen der Erfindung ergeben sich aus weiteren Unteransprüchen, der nachfolgenden Beschreibung und der Zeichnung. In der Zeichnung zeigen:
- Fig. 1 bis 7: ein Ausführungsbeispiel einer Befestigungseinrichtung nach der Erfindung in verschiedenen Schwenkstellungen des schwenkbaren Möbelteils,
- Fig. 1.1 bis 7.1: die jeweilige Einzelheit A in den Fig. 1 bis 7, vergrößert,
- Fig. 8 und 9: die Ausbildung eines Schwenkhebels im Zusammenspiel mit einem Rotationsdämpfer,
- Fig. 8.1 und 9.1: vergrößert die Einzelheit A bzw. B in den Fig. 8 und 9,
- Fig. 10: in verschiedenen Darstellungen eine Synchronisierungsstange mit endseitigen Halbschalen und mehrere Darstellungen des Lagerbuchsenteils, und
- Fig. 11: in mehreren Darstellungen ein Spiraldruckfederpaket als Kraftspeicher für die Befestigungsvorrichtung.

In den Figuren sind grundsätzlich gleichwirkende Teile mit übereinstimmenden Bezugsziffern versehen.

Allgemein mit 1 ist die Befestigungsvorrichtung zur Verbindung des schwenkbaren Möbelteils 2 beziffert. In dem dargestellten Ausführungsbeispiel ist ein Küchenmöbeloberschrank 3 dargestellt mit einem Möbelkorpus 4. Die Frontplatte 2 ist wie in den Figuren 1 bis 7 dargestellt auf- und zuzuschwenken und zwar um eine Hauptschwenkachse 5.

Die Befestigungsvorrichtung 1 hat ein Viergelenk 6 mit zwei Schwenkhebeln 7 und 8 sowie einem Befestigungsstück 9, das an der Frontplatte 2 festgelegt ist und einem Befestigungsstück 10, das an dem Möbelkorpus 4 festgelegt ist. Unterstützt wird die Aufschwenkbewegung durch einen Kraftspeicher 11 in Gestalt eines Spiraldruckfederpaketes, das noch näher im Zusammenhang mit der Erläuterung der Figur 11 vorgestellt werden wird.

Wie im Einzelnen näher den Fig. 1 bis 7 zu entnehmen ist, haben die Schwenkhebel 7 und 8 eine Anordnung und eine aufeinander abgestimmte Hebelbreite. Dazu sind sie an dem Befestigungsstück 9 in Lagerstellen 12 und 13 gelagert. Diese Lagerstellen 12 und 13 haben einen Höhenabstand, der im Wesentlichen doppelt so groß ist wie die Hebelbreite.

Wie aus der Fig. 1 ersichtlich ist, überdecken sich die Schwenkhebel 7 und 8 in ihrem geradlinig ausgebildeten Bereich in der Geschlossen-Stellung der Frontblende im Wesentlichen. Im Verlaufe ihrer Schwenkbewegung bleibt diese (teilweise) Überdeckung bzw. Überlappung erhalten bzw. es entsteht niemals ein Spalt, der größer ist als ca. 4 mm, wodurch ein wirksamer Fingerklemmschutz realisiert ist. Während der Aufschwenkbewegung verschiebt sich der Schwenkhebel 7 gegenüber dem Schwenkhebel 8 zunächst nach unten und fährt dann in die entgegengesetzte Richtung nach oben, so dass in der vollständig aufgeschwenkten Position gemäß Fig. 6 der in der Zeichendarstellung vordere Schwenkhebel 7 oberhalb des in der Zeichenebene hinteren Schwenkhebels 8 gelegen ist.

Wie ebenfalls den Fig. 1 bis 7, insbesondere auch den Fig. 1.1 bis 7.1, zu entnehmen ist, ist den Viergelenken 6 eine Dämpfungseinrichtung 15 zugeordnet, die sowohl in Öffnungs- als auch in Schließrichtung wirksam ist. Diese Dämpfungseinrichtung kann mit beiden Schwenkhebeln 7, 8 zusammenwirken. Erfindungsgemäß wirkt sie jedoch, wie in dem Ausführungsbeispiel gezeigt, mit einem Schwenkhebel zusammen. Dies ist der Schwenkhebel 7 in dem gezeigten Ausführungsbeispiel. Dazu kann der Schwenkhebel 7 direkt mit einem Dämpfer der Dämpfungseinrichtung 15 zusammenwirken. In dem vorliegenden Ausführungsbeispiel ist ein Ende des Schwenkhebels 7 als kurvenförmige Nocke 16 ausgebildet, die einem in einer Längsführung 17 geführten Kulissenschieber 18 zugeordnet ist. Dieser Kulissenschieber 18 ist ebenfalls mit einer Kontur 19 versehen, auf der die kurvenförmige Nocke 16 des Schwenkhebels 7 abgleitet.

Wie näher aus den Fig. 1 bis 7 und insbesondere auch den vergrößert dargestellten Ausschnitten nach den Fig. 1.1 bis 7.1 hervorgeht, gelangt der Kulissenschieber 18 aus der in der Fig. 1/1.1 gezeigten Ausgangslage während der Aufschwenkbewegung in eine Position, wobei die dargestellten Schraubführungen 20 in der linken Endstellung liegen (Fig. 4), um sodann die in Fig. 6 ersichtliche rechte Endstellung einzunehmen, was der Öffnungsdämpfung entspricht. Umgekehrt geht es genauso, so dass dann in der Endsituation die in Fig. 1 gezeigte Endposition erreicht ist, in der die Schrauben 20 wiederum die Fig. 6 entsprechende Endposition erreicht haben, was der Schließdämpfung entspricht.

In den Fig. 8 und 9 bzw. 8.1 und 9.1 ist alternativ ein Rotationsdämpfer 21 dargestellt, wobei der Schwenkhebel 7 derart ausgeformt ist, dass er über seinen vorderen Schwenkpunkt 22 vorragt und als äußeres Zahnsegment 23 ausgebildet ist. Des Weiteren hat er ein innen verzahntes Segment 24, wobei die Segmente 23 und 24 im Verlaufe der Schwenkbewegung in Eingriff kommen mit dem mit einer Außenverzahnung versehenen Rotationsdämpfer 21, so dass auch über den Schwenkhebel 7 mit einem Dämpfungselement 15 die Öffnungs- und Schließdämpfung bewerkstelligt werden kann.

Wie des Weiteren näher aus Fig. 10 hervorgeht, kann an der Hauptlagerstelle 5 eine Synchronisierungsstange 25 vorgesehen werden. Diese Synchronisierungsstange 25 ist mithin koaxial zur Schwenkachse 5 des Schwenkhebels 8 anzuordnen und mithin an dem dem Möbelkorpus 4 zugeordneten Befestigungsstück 10 zu beiden Seitenwänden des Möbelkorpus 4 vorzusehen. Dazu sind die Enden der Synchronisationsstange 25 halbschalenförmig aufgeweitet, so dass sie eine Halbschale 26 bilden mit abgekröpften Enden, die Mitnehmerlaschen 27 ausbilden. Diese Mitnehmerlaschen mitsamt der Halbkreisschale 26 sind jeweils in einer Lagerbuchse 28 einzusetzen, die einen muldenförmigen Hinterschnitt 29 aufweist und in die eine Klemmschraube 30 mit schräger Schraubausrichtung einzuschrauben ist. Daneben ist noch ein runder Bereich 31 vorgesehen, so dass die Halbschale 26 mit den Mitnehmerlaschen 27 unter Formschluss dort einsetzbar ist und mittels der Klemmschraube 30 festgeklemmt werden kann. Aufgrund des größeren Abstandes der Mitnehmerlaschen ist ein größeres Drehmoment und damit eine drehmomentstarke Übertragung durch die Synchronisierungsstange 25 ermöglicht. Die Synchronisierungsstange 25 ist sehr einfach nach dem Montieren der Beschlagseitenteile einzusetzen. Die Kraftübertragung erfolgt in direkter Nähe zum Schwenkhebel 8 und auf einem größtmöglichen Kreisumfang sowie direkt über der Drehpunktlagerung des Schwenkhebels 8.

Das in den Fig. 11 gezeigte Druckfederpaket 30 ist als gesicherter, vorgespannter autarker Kraftspeicher 34 ausgebildet, der werkzeuglos in einen Beschlag eingerastet werden kann bzw. jederzeit gefahrlos austauschbar ist. Durch längenbegrenzte Führungsstangen 35 bleibt das Druckfederpaket 33 exakt an der größtmöglichen Auslenkung in der Befestigungsvorrichtung. Montiert wird das Druckfederpaket 33, indem es auf der Schwenkhebelseite hinter Kurbelbolzen klemmt und auf der anderen Seite auf Kugelbolzen einer Grundträgerplatte rastet. Die Spiralfedern 36 können mithin als Kraftpakete unmittelbar vor dem Einrasten der Möbelfront bzw. auch danach montieren. Über eine Einstellschraube 37 läßt sich das schwenkbare Möbelteil individuell auf die Bewegungskraft abstimmen.

## Patentansprüche

1. Befestigungseinrichtung (1) zur Verbindung eines schwenkbaren Möbelteils (2) mit einem Viergelenk (6), wobei das Viergelenk (6) ein erstes Befestigungsstück zur Befestigung an dem schwenkbaren Möbelteil (2) und ein zweites Befestigungsstück (10) zur Festlegung an einem Möbelkorpus (4) aufweist und zwischen den beiden Befestigungsstücken (9, 10) mehrere, in der Wirkungsweise eines Viergelenks an diesen gelagerte Schwenkhebel (7, 8) vorgesehen sind, wobei den Schwenkhebeln (7, 8) eine Dämpfungseinrichtung (15) zugeordnet ist, wobei die Dämpfungseinrichtung (15) sowohl in Öffnungs- als auch in Schließrichtung des schwenkbaren Möbelteils (2) wirksam ist und dass sowohl die Schließ- als auch die Öffnungsdämpfung der Dämpfungseinrichtung (15) über einen der Schwenkhebeln (7, 8) des Viergelenkes (6) erfolgt, **dadurch gekennzeichnet, dass** ein Ende eines Schwenkhebels (7, 8) als kurvenförmige Nocke (16) ausgebildet ist oder mit einer kurvenförmigen Nocke verbindbar ist, die der Dämpfungseinrichtung (15) zugeordnet ist und wobei zwischen dem die kurvenförmige Nocke (16) aufweisenden Schwenkhebel (7, 8) und dem Dämpfungselement (15) ein in einer Längsführung (17) der Vorrichtung (1) geführter Kulissenschieber (18) angeordnet ist.

2. Befestigungsvorrichtung (1) zur Verbindung eines schwenkbaren Möbelteils (2), beispielsweise einer auf- und absenkbaren Tür eines Küchenschrankmöbels, mit einem Viergelenk (6), wobei das Viergelenk (6) ein erstes Befestigungsstück zur Befestigung an dem schwenkbaren Möbelteil (2) und ein zweites Befestigungsstück (10) zur Festlegung an einem Möbelkorpus (4) aufweist und zwischen den beiden Befestigungsstücken (9, 10) mehrere, in der Wirkungsweise eines Viergelenks an diesen gelagerte Schwenkhebel (7, 8) vorgesehen sind, wobei den Schwenkhebeln (7, 8) eine Dämpfungseinrichtung (15) zugeordnet ist, wobei die Dämpfungseinrichtung (15) sowohl in Öffnungs- als auch in Schließrichtung des schwenkbaren Möbelteils (2) wirksam ist und dass sowohl die Schließ- als auch die Öffnungsdämpfung der Dämpfungseinrichtung (15) über einen der Schwenkhebeln (7, 8) des Viergelenkes (6) erfolgt, wobei ein einseitig wirkender Rotationsdämpfer (21) auf einer Grundplatte der Vorrichtung (1) gegenüber dem Schwenkbereich eines Schwenkhebels (7, 8) vorgesehen ist und einer (7) der Schwenkhebel (7, 8) so ausgeformt ist, dass er über seinen Drehpunkt (22) hinausragt und als äußeres Zahnsegment (23) ausgebildet ist, **dadurch gekennzeichnet, dass** auf der Seite eines Schwenkhebels (7, 8) im Bereich seines Drehpunktes (22) ein Innenverzahnungssegment (24) vorgesehen ist und dass das äußere Zahnsement (23) und das Innenverzahnungssegment auf der Seite ein- und desselben Schwenkhebels (7) im Bereich seines Drehpunktes (22) vorgesehen ist.

3. Befestigungsvorrichtung nach Anspruch 1, **dadurch gekennzeichnet, dass** der Kulissenschieber (18) auf seiner dem Schwenkhebel (7, 8) zugewandten Seite mit einer Kontur (19) versehen ist, auf der die kurvenförmige Nocke (16) des Schwenkhebels (7, 8) abgleitet.

4. Befestigungsvorrichtung nach einem der Ansprüche 1 bis 3, **dadurch gekennzeichnet, dass** die Schwenkhebel (7, 8) eine Hebelbreite und/oder Hebelform aufweisen, bei der sich die Schwenkhebel (7, 8) annähernd während ihrer gesamten Schwenkbewegung zumindest in ihren verletzungsgefährdeten Bereichen überlappen.

5. Befestigungseinrichtung nach Anspruch 4 **dadurch gekennzeichnet, dass** ein während der Schwenkbewegung entstehender möglicher Spalt in der Überlappung der Schwenkhebel von der Seite gesehen höchstens ein Maß von ca. 4 mm beträgt.

6. Befestigungsvorrichtung nach Anspruch 4 oder 5, **dadurch gekennzeichnet, dass** die Schwenkhebel (7, 8) eine Hebelbreite haben, die im Verhältnis zu dem Höhenabstand (12, 13) der Lagerstellen der Schwenkhebel (7, 8) an dem dem schwenkbaren Möbelteil (2) zugeordneten Befestigungsstück (9) etwa 2:3 oder geringer beträgt.

7. Befestigungseinrichtung nach einem der Ansprüche 4 bis 6, **dadurch gekennzeichnet, dass** die Schwenkhebel (7, 8) in der geschlossenen Stellung des Möbelteils sich zumindest in dem mittleren Bereich ihrer Längserstreckung einander hinsichtlich ihrer Hebelbreite annähernd überdecken.

8. Befestigungseinrichtung nach einem der Ansprüche 4 bis 7, **dadurch gekennzeichnet, dass** während der Ausschwenkbewegung des schwenkbaren Möbelteils (2) ein Schwenkhebel (8) dem anderen (7) soweit voreilt, bis er (7) ihn (8) zumindest annähernd überholt.

9. Befestigungsvorrichtung nach einem der Ansprüche 4 bis 8, **dadurch gekennzeichnet, dass** die Schwenkhebel (7, 8) sichelförmig oder abgewinkelt oder nach einem geradlinigen Verlauf gebogen ausgebildet sind.

10. Befestigungsvorrichtung nach Anspruch 9, **dadurch gekennzeichnet, dass** beide Schwenkhebel (7, 8) in ihrer Breite und/oder Grundform in etwa gleichförmig ausgeführt sind.

11. Befestigungsvorrichtung nach einem der Ansprüche 4 bis 10, **dadurch gekennzeichnet, dass** der seitliche Abstand zwischen dem Schwenkhebel (7) und dem Schwenkhebel (8) aus der Vordersicht gesehen höchstens ein Maß von ca. 4 mm beträgt.

12. Befestigungsvorrichtung nach einem der Ansprüche 1 bis 11, **dadurch gekennzeichnet, dass** ein Druckfederpaket (33) vorgesehen ist, das als gesicherter vorgespannter Kraftspeicher (34) ausgebildet ist.

13. Befestigungsvorrichtung nach Anspruch 12, **dadurch gekennzeichnet, dass** das Druckfederpaket (33) werkzeuglos in einen Beschlag der Befestigungsvorrichtung (1) einrastbar und austauschbar ausgebildet ist.

14. Befestigungsvorrichtung nach einem der Ansprüche 1 bis 13, **dadurch gekennzeichnet, dass** zu beiden Seiten der Befestigungseinrichtung über eine Synchronisierungsstange (25) verbundene Viergelenke (6) vorgesehen sind.

15. Befestigungsvorrichtung nach Anspruch 14, **dadurch gekennzeichnet, dass** die Synchronisierungsstange (25) koaxial zu der Schwenkachse (5) einer der Schwenkhebel (8) angeordnet ist, die an dem dem Möbelkorpus (4) zugeordneten Befestigungsstück (10) vorgesehen ist.

16. Befestigungsvorrichtung nach Anspruch 14 oder 15, **dadurch gekennzeichnet, dass** die Verbindungsstelle der Synchronisierungsstange (25) einen Abstand zur Schwenkachse (5) des an dem Befestigungsstück (10) des Möbelkorpus (4) festgelegten Schwenkhebels (8) aufweist.

17. Befestigungsvorrichtung nach einem der Ansprüche 14 bis 16, **dadurch gekennzeichnet, dass** die Enden der Synchronisierungsstange (25) halbschalenförmig (26) aufgeweitet mit abgekröpften Enden (27) ausgebildet sind, die in einem entsprechend geformten, an einem Viergelenk zu befestigenden Lagerbuchsenteil (28) festlegbar sind.

18. Befestigungsvorrichtung nach Anspruch 17, **dadurch gekennzeichnet, dass** die Synchronisierungsstange (25) mit ihren abgekröpften Enden an dem Lagerbuchsenteil (28) festklemmbar ist.

19. Befestigungsvorrichtung nach Anspruch 17 oder 18, **dadurch gekennzeichnet, dass** die abgekröpften Enden der Halbschale (26) flache Mitnehmerlaschen (27) ausbilden, die in entsprechende muldenförmige Hinterschnitte (29) in den Lagerbuchsen (28) einhaken und dass sich die Synchronisierungsstange (25) über das halbschalenförmige Teil (26) auf einem entsprechenden runden Stück (31) der Lagerbuchse (28) zentriert.

20. Befestigungsvorrichtung nach Anspruch 18 oder 19, **dadurch gekennzeichnet, dass** die Klemmung der Synchronisierungsstange (25) an der Lagerbuchse (28) über eine Klemmschraube (30) erfolgt, wobei die Einschraubrichtung der Klemmschraube (30) eine schräge Ausrichtung hat.

## Claims

1. Fastening assembly (1) for connecting a pivotable furniture part (2) to a four-link joint (6), the four-link joint (6) comprising a first fastening piece for fastening to the pivotable furniture part (2) and a second fastening piece (10) for fixing to a furniture carcass (4), and a plurality of pivoted levers (7, 8) being provided between the two fastening pieces (9, 10) so as to be mounted on said fastening pieces in the manner of operation of a four-link joint, a damping apparatus (15) being assigned to the pivoted levers (7, 8), the damping apparatus (15) being effective both in the opening direction and the closing direction of the pivotable furniture part (2), and both the soft stop and the backcheck of the damping apparatus (15) occurring via one of the pivoted levers (7, 8) of the four-link joint (6), **characterised in that** an end of one pivoted lever (7, 8) is formed as a curved cam (16) or can be connected to a curved cam that is associated with the damping apparatus (15), and a slotted link slide (18) that is guided in a longitudinal guide (17) of the assembly (1) being arranged between the pivoted lever (7, 8) that comprises the curved cam (16), and the damping element (15).

2. Fastening assembly (1) for connecting a pivotable furniture part (2), such as a kitchen cupboard door that can be raised and lowered, to a four-link joint (6), the four-link joint (6) comprising a first fastening piece for fastening to the pivotable furniture part (2) and a second fastening piece (10) for fixing to a furniture carcass (4), and a plurality of pivoted levers (7, 8) being provided between the two fastening pieces (9, 10) so as to be mounted on said fastening pieces in the manner of operation of a four-link joint, a damping apparatus (15) being assigned to the pivoted levers (7, 8), the damping apparatus (15) being effective in both the opening direction and the closing direction of the pivotable furniture part (2), and both the soft stop and the backcheck of the damping apparatus (15) occurring via one of the pivoted levers (7, 8) of the four-link joint (6), a rotation damper (21) that acts on one side being provided on a base plate of the assembly (1) opposite the pivoting region of one pivoted lever (7, 8), and one (7) of the pivoted levers (7, 8) being formed such that it projects beyond its fulcrum (22) and is formed as an external tooth segment (23), **characterised in that** an internal toothing segment (24) is provided on the side of one pivoted lever (7, 8) in the region of the fulcrum (22) thereof, and the external tooth segment (23) and the internal toothing segment are provided on the side of the same pivoted lever (7), in the region of the fulcrum (22) thereof.

3. Fastening assembly according to claim 1, **characterised in that** the slotted link slide (18) is provided with a contour (19) on the side thereof that faces the pivoted lever (7, 8), on which contour the curved cam (16) of the pivoted lever (7, 8) slides down.

4. Fastening assembly according to any of claims 1 to 3, **characterised in that** the pivoted levers (7, 8) have a lever width and/or a lever shape where the pivoted levers (7, 8) overlap one another, at least in the regions thereof that are at risk of damage, approximately during the entire pivoting movement thereof.

5. Fastening assembly according to claim 4, **characterised in that** a gap in the overlap of the pivoted levers which may occur during the pivoting movement has a maximum measurement of approximately 4 mm when viewed from the side.

6. Fastening assembly according to either claim 4 or claim 5, **characterised in that** the pivoted levers (7, 8) have a lever width that is approximately 2:3 or lower in proportion to the vertical spacing (12, 13) of the bearings of the pivoted levers (7, 8) on the fastening piece (9) that is associated with the pivotable furniture part (2).

7. Fastening assembly according to any of claims 4 to 6, **characterised in that**, in the closed position of the furniture part, the pivoted levers (7, 8) approximately overlap one another in relation to the lever width thereof, at least in the central region of the longitudinal extension thereof.

8. Fastening assembly according to any of claims 4 to 7, **characterised in that**, during the outward pivoting movement of the pivotable furniture part (2), one pivoted lever (8) is ahead of the other (7) until the other pivoted lever (7) at least approximately overtakes the first pivoted lever (8).

9. Fastening assembly according to any of claims 4 to 8, **characterised in that** the pivoted levers (7, 8) are crescent-shaped or angular or curved in a straight line.

10. Fastening assembly according to claim 9, **characterised in that** the two pivoted levers (7, 8) are designed so as to be approximately uniform in their width and/or basic shape.

11. Fastening assembly according to any of claims 4 to 10, **characterised in that** the lateral spacing between the pivoted lever (7) and the pivoted lever (8) has a maximum measurement of approximately 4 mm when viewed from the front.

12. Fastening assembly according to any of claims 1 to 11, **characterised in that** a compression spring assembly (33) that is formed as a secured pre-loaded energy storing device (34) is provided.

13. Fastening assembly according to claim 12, **characterised in that** the compression spring assembly (33) can be both locked into a fitting of the fastening assembly (1) and replaced without the use of tools.

14. Fastening assembly according to any of claims 1 to 13, **characterised in that** four-link joints (6) are provided that are connected to both sides of the fastening assembly by a synchronisation rod (25).

15. Fastening assembly according to claim 14, **characterised in that** the synchronisation rod (25) is coaxial with the swivel pin (5) of one of the pivoted levers (8), which pin is provided on the fastening piece (10) that is associated with the furniture carcass (4).

16. Fastening assembly according to either claim 14 or claim 15, **characterised in that** the connecting point of the synchronisation rod (25) is spaced apart from the swivel pin (5) of the pivoted lever (8) that is fixed to the fastening piece (10) of the furniture carcass (4).

17. Fastening assembly according to any of claims 14 to 16, **characterised in that** the ends of the synchronisation rod (25) are expanded in a half-shell shape (26), having offset ends (27) that can be fixed in a bearing bush part (28) that is formed correspondingly and is to be fastened to a four-link joint.

18. Fastening assembly according to claim 17, **characterised in that** the offset ends of the synchronisation rod (25) can be clamped to the bearing bush part (28).

19. Fastening assembly according to either claim 17 or claim 18, **characterised in that** the offset ends of the half-shell (26) form planar link plates (27) that hook onto corresponding trough-shaped undercuts (29) in the bearing bush (28), and **in that** the synchronisation rod (25) is centred on a corresponding round piece (31) of the bearing bush (28) by means of the half-shell-shaped part (26).

20. Fastening assembly according to either claim 18 or claim 19, **characterised in that** the synchronisation rod (25) is clamped to the bearing bush (28) by a clamping screw (30), the screwing direction of the clamping screw (30) being oblique.

## Revendications

1. Dispositif de fixation (1) destiné à relier un élément de meuble pivotant (2) à un quadrilatère articulé (6), le quadrilatère articulé (6) comprenant une première pièce de fixation destinée à être fixée à l'élément de meuble pivotant (2) et une deuxième pièce de fixation (10) destinée à être fixée à un corps de meuble (4) et plusieurs leviers pivotants (7, 8) étant prévus entre les deux pièces de fixation (9, 10) et étant montées sur celles-ci à la manière d'un quadrilatère articulé, un dispositif d'amortissement (15) étant associé aux leviers pivotants (7, 8), le dispositif d'amortissement (15) étant opérant aussi bien dans le sens d'ouverture que dans le sens de fermeture de l'élément de meuble pivotant (2) et l'amortissement en ouverture et en fermeture du dispositif d'amortissement (15) s'effectuant par le biais de l'un des leviers de pivotement (7, 8) du quadrilatère articulé (6), **caractérisé en ce qu'**une extrémité d'un levier de pivotement (7, 8) est conformée en came (16) et peut être reliée à une came qui est associée au dispositif d'amortissement (15), et un coulisseau (18), guidé dans un guide longitudinal (17) du dispositif (1), étant disposé entre le levier pivotant (7, 8) muni de la came (16) et l'élément d'amortissement (15).

2. Dispositif de fixation (1) destiné à relier un élément de meuble pivotant (2), par exemple une porte relevable et abaissable d'un placard de cuisine, à un quadrilatère articulé (6), le quadrilatère articulé (6) comprenant une première pièce de fixation destinée à être fixée à l'élément de meuble pivotant (2) et une deuxième pièce de fixation (10) destinée à être fixée à un corps de meuble (4) et plusieurs leviers pivotants (7, 8) étant prévus entre les deux pièces de fixation (9, 10) et étant montées sur celles-ci à la manière d'un quadrilatère articulé, un dispositif d'amortissement (15) étant associé aux leviers pivotants (7, 8), le dispositif d'amortissement (15) étant opérant aussi bien dans le sens d'ouverture que dans le sens de fermeture de l'élément de meuble pivotant (2) et l'amortissement en ouverture et en fermeture du dispositif d'amortissement (15) s'effectuant par le biais de l'un des leviers de pivotement (7, 8) du quadrilatère articulé (6), un amortisseur en rotation (21) opérant d'un côté étant prévu sur une plaque de base du dispositif (1) par rapport à la zone de pivotement d'un levier pivotant (7, 8) et l'un des leviers pivotants (7, 8) étant dégagé de façon à faire saillie de son point de rotation (22) et étant conformé en segment de dent extérieur (23), **caractérisé en ce qu'**un segment de denture intérieur (24) étant prévu du côté d'un levier pivotant (7, 8) au niveau de son de rotation (22) et **en ce que** le segment de dent extérieur (23) et le segment de denture intérieur sont prévu du côté du même levier pivotant (7) au niveau de point de rotation (22).

3. Dispositif de fixation selon la revendication 1, **caractérisé en ce que** le coulisseau (18) est muni, sur son côté tourné vers le levier pivotant (7, 8), d'un contour (19) sur lequel la came (16) du levier pivotant (7, 8) glisse.

4. Dispositif de fixation selon l'une des revendications 1 à 3, **caractérisé en ce que** les leviers de pivotement (7, 8) ont une largeur de levier et/ou une forme de levier pour lesquelles les leviers pivotants (7, 8) se chevauchent à peu près pendant tout leur mouvement de pivotement au moins dans leurs zones où il y a un risque de blessures.

5. Dispositif de fixation selon la revendication 4, **caractérisé en ce qu'**une fente éventuelle, se produisant pendant le mouvement de pivotement, dans le chevauchement des leviers pivotants, en vue de côté, mesure environ 4 mm maximum.

6. Dispositif de fixation selon la revendication 4 ou 5, **caractérisé en ce que** les leviers pivotants (7, 8) ont une largeur de levier qui est d'environ 2:3 ou moins, par rapport à la distance en hauteur (12,13) des points d'appui des leviers pivotants (7, 8) sur la pièce de fixation (9) associée à l'élément de meuble pivotant (2).

7. Dispositif de fixation selon l'une des revendications 4 à 6, **caractérisé en ce que**, lorsque l'élément de meuble est dans la position fermée, les leviers pivotants (7, 8) se recouvrent dans leur largeur de levier à peu près au moins dans la zone médiane de leur extension longitudinale.

8. Dispositif de fixation selon l'une des revendications 4 à 7, **caractérisé en ce que**, lorsque l'élément de meuble pivoter (2) effectue un mouvement de pivotement, un levier pivotant (8) est situé devant l'autre (7) jusqu'à ce qu'il le dépasse au moins à peu près.

9. Dispositif de fixation selon l'une des revendications 4 à 8, **caractérisé en ce que** les leviers pivotants (7, 8) ont une forme de croissant ou d'angle ou une forme incurvée après une allure rectiligne.

10. Dispositif de fixation selon la revendication 9, **caractérisé en ce que** les deux leviers pivotants (7, 8) ont une largeur et/ou une forme de base à peu près uniforme.

11. Dispositif de fixation selon l'une des revendications 4 à 10, **caractérisé en ce que** la distance latérale entre le levier pivotant (7) et le levier pivotant (8), en vue de face, est d'environ 4 mm maximum.

12. Dispositif de fixation selon l'une des revendications 1 à 11, **caractérisé en ce qu'**il est prévu un paquet de ressorts de compression (33) qui est conçu comme un accumulateur de force (34) précontraint et sécurisé.

13. Dispositif de fixation selon la revendication 12, **caractérisé en ce que** le paquet de ressorts de compression (33) est conçu pour être encliquetable et interchangeable sans outils dans une ferrure du dispositif de fixation (1).

14. Dispositif de fixation selon l'une des revendications 1 à 13, **caractérisé en ce que** des quadrilatères articulés (6), reliés par une tige de synchronisation (25), sont prévus des deux côtés du dispositif de fixation.

15. Dispositif de fixation selon la revendication 14, **caractérisé en ce que** la tige de synchronisation (25) est disposée coaxialement à l'axe de pivotement (5) de l'un des leviers pivotants (8) qui est prévu au niveau la pièce de fixation (10) associé au corps de meuble (4).

16. Dispositif de fixation selon la revendication 14 ou 15, dans lequel le point de liaison de la tige de synchronisation (25) est situé à une distance de l'axe de pivotement (5) du levier pivotant (8) fixé à la pièce de fixation (10) du corps de meuble (8).

17. Dispositif de fixation selon l'une des revendications 14 à 16, **caractérisé en ce que** les extrémités de la tige de synchronisation (25) ont une forme de demi-coque (26) élargie avec des extrémités coudées (27) qui peuvent être fixées dans un élément formant coussinet (28) de forme correspondante et destinée à être fixé à un quadrilatère articulé.

18. Dispositif de fixation selon la revendication 17, **caractérisé en ce que** la tige de synchronisation (25) peut être immobilisée par serrage à leurs extrémités coudées au niveau de l'élément formant coussinet (28).

19. Dispositif de fixation selon la revendication 17 ou 18, **caractérisé en ce que** les extrémités coudées de la demi-coque (26) forment des attaches d'entraînement plates (27) qui s'accrochent des contre-dépouilles (29) correspondantes en forme de cavité dans les coussinets (28) et **en ce que** la tige de synchronisation (25) est centrée, par l'intermédiaire l'élément en demi-coque (26), sur une pièce ronde correspondante (31) du coussinet (28).

20. Dispositif de fixation selon la revendication 18 ou 19, **caractérisé en ce que** le serrage de la tige de synchronisation (25) sur le coussinet (28) se fait par le biais d'une vis de serrage (30), le sens de vissage de la vis de serrage (30) ayant une orientation oblique.
